# EUROPÄISCHE PATENTSCHRIFT

(11) **EP 2 285 691 B1**
(45) Veröffentlichungstag und Bekanntmachung des Hinweises auf die Patenterteilung: **11.03.2015**
(21) Anmeldenummer: 09735814.7
(22) Anmeldetag: 06.01.2009
(51) Int. Cl.: B65B 13/02, B65B 13/18, B65B 13/32

(54) **UMREIFUNGSVORRICHTUNG MIT EINER SPANNEINRICHTUNG**
STRAPPING DEVICE WITH A TENSIONER
DISPOSITIF DE BANDEROLAGE COMPORTANT UN DISPOSITIF TENDEUR

(30) Priorität: 23.04.2008 CH 648082008
(43) Veröffentlichungstag der Anmeldung: 23.02.2011
(73) Patentinhaber: Premark Packaging LLC, Glenview, IL 60026 (US)
(72) Erfinder: NEESER, Mirco, 5408 Ennetbaden (CH); WIDMER, Roland, 5620 Bremgarten (CH); FINZO, Flavio, 5436 Würenlos (CH)
(74) Vertreter: Klein, Friedrich Jürgen
(86) Internationale Anmeldenummer: PCT/CH2009/000004
(87) Internationale Veröffentlichungsnummer: WO 2009/129636

(56) Entgegenhaltungen:
- EP-A- 0 480 627
- EP-A- 0 997 377
- US-A- 3 367 374
- US-A- 4 015 643

## Beschreibung

Die Erfindung betrifft eine Umreifungsvorrichtung, insbesondere mobile Umreifungsvorrichtung, zur Umreifung von Packgut mit einem Umreifungsband, die eine Spanneinrichtung zur Aufbringung einer Bandspannung auf eine Schlaufe eines Umreifungsbandes, ein rotativ antreibbares Spannrad sowie ein relativ zum Spannrad schwenkbare und mit dem Spannrad zusammenwirkende Spannwippe aufweist, wobei an der Spannwippe eine Spannplatte zur Auflage eines Umreifungsbandes angeordnet ist und eine Distanz zwischen der Spannplatte und dem Spannrad zur Aufbringung einer Spannkraft auf das Band veränderbar ist, und eine Verbindungseinrichtung, insbesondere eine Schweißeinrichtung wie eine Reibschweißeinrichtung, zur Erzeugung einer Verbindung an zwei übereinander liegenden Bereichen der Schlaufe des Umreifungsbandes, aufweist.

Ein Umreifungsgerät, bei dem eine schwenkbare Wippe mit einer auf der Wippe montierten glatten Spannplatte mittels eines Hebels in Richtung auf das Spannrad der Umreifungsrichtung gedrückt werden kann, geht beispielsweise aus der EP 0 480 627 A1 hervor. In der EP 0 997 377 A1 ist hingegen eine Wippe schwenkbar an einer starren Grundplatte angeordnet. Auf der Wippe befinden sich zwei Gegenrollen, gegen die das Band beim Spannvorgang mittels der Spanneinrichtung anliegt.

Die US 4 015 643 offenbart eine Umreifungsvorrichtung, in der zum Ausgleich unterschiedlicher Banddicken zusätzlich zur Schwenkbarkeit des Spannrades eine Veränderbarkeit der relativen Position der Spannplatte in Bezug auf das- Spannrad durch Schwenken der Spannplatte erzeugbar ist.

Bei gattungsgemäßen Umrelfungsvorrichtungen wirkt ein rotativ antreibbares Spannrad mit einer verzahnten und in der Regel konkav gewölbten Spannplatte zusammen, die auf einer schwenkbaren Wippe angeordnet ist. Die Wippe kann zum Zwecke der Aufbringung einer Spannkraft auf eine Bandschlaufe in Richtung auf das Spannrad verschwenkt und gegen das Spannrad gedrückt werden. Eine Schwenkachse der Wippe fällt hierbei in der Regel nicht mit der Drehachse des Spannrades zusammen. Dies ermöglicht ein "Öffnen" und schließen" der Wippe in Bezug auf das Spannrad, wodurch das zu spannende Band in Umreifungsrichtung eingelegt, von der Spanneinrichtung erfasst und gespannt und nachfolgend wieder entnommen werden kann. Die Bandschlaufe ist im Bereich zwischen dem Spannrad und der Spannplatte zweilagig ausgebildet. Die untere Bandlage wird durch die Spannplatte der auf das Spannrad zugeschwenkten Wippe erfasst und durch ihre Oberflächenstrukturierung oder ein sonstiges geeignetes Mittel zur Erzeugung einer Haftreibung durch den von der Spannplatte auf die untere Bandlage ausgeübten Druck an der Spannplatte gehalten. Hierdurch ist es möglich mittels dem dann rotativ angetriebenen Spannrad die obere Bandlage zu erfassen und zurückzuziehen. Dies bewirkt bzw. erhöht in der Bandschlaufe die Bandspannung und legt die Bandschlaufe straff um das jeweilige Packgut.

Derartige Spanneinrichtungen werden vor allem im Zusammenhang mit Kunststoffbändem benutzt, deren Schlaufe durch eine Reibschweissverbindung verschlossen werden. Die Umreifungsvorrichtung weist deshalb eine Reibschweieinrichtung auf, mit der die Bandschlaufe im Bereich der beiden übereinander liegenden Bandlagen in der Umreifungsvorrichtung mittels eines oszillierenden bewegten Reibschweisselements soweit erwärmt werden kann, dass das Kunststoffband lokal aufschmilzt, der Werkstoff der beiden Bandlagen ineinanderfliesst und sich beim Abkühlen stoffschlüssig miteinander verbindet.

Es hat sich nun gezeigt, daß bei derartigen Spanneinrichtungen die aufbringbare Bandspannung merklich variieren kann, insbesondere bei unterschiedlichen Banddicken. Der Erfindung liegt deshalb die Aufgabe zugrunde eine Umreifungsvorrichtung der eingangs genannten Art zu schaffen, mit der auch bei unterschiedlichen Banddicken möglichst gleich gute Spanneigenschaften erzielbar sind.

Diese Aufgabe wird bei einer Umreifungsvorrichtung der eingangs genannten Art erfindungsgemäß durch die Merkmale von Patentanspruch 1 gelöst.

Im Rahmen der Erfindung wurde erkannt, dass die bei unterschiedlichen Bandstärken eine schwankende Sandspannung im wesentlichen darauf zurückzuführen ist, dass sich die Position der Spannplatte in Bezug auf das Spannrad verändert. Hierdurch entstehen in Abhängigkeit von der jeweiligen Banddicke unterschiedliche Eingriffs- und Andruckverhältnisse zwischen den beiden Bandlagen einerseits und der Spannplatte sowie dem Spannrad andererseits. Die Erfindung sieht deshalb Mittel zur Kompensation der Verschiebung der Eingriffsstellen vor. Dieses zumindest eine Mittel ist eine relative Beweglichkeit der Spannplatte gegenüber der Spannwippe durch eine schwimmende Lagerung der Spannplatte an der Spannwlppe. Ergänzend hierzu könnte auch eine Veränderbarkeit der Position des Spannrades in Bezug auf die Schwenkachse der Wippe vorgesehen sein.

Die vorgesehene relative Beweglichkeit der Spannplatte in Bezug auf die Spannwippe sollte insbesondere hinsichtlich einer Richtung gegeben sein, durch die sich eine Position der Spannplatte gegenüber dem Umfang des Spannrades verändern lässt. Diese Richtung entspricht zumindest näherungsweise der Längsrichtung, entlang der sich ein in die Umreifungsvorrichtung eingelegtes Umreifungsband innerhalb der Umreifungsvorrichtung erstreckt bzw. der Richtung, entlang der sich die Spannplatte aufgrund der Wippenbewegung bewegt. Eine solche Ausgestaltung hat den Vorteil, dass der Anpressdruck, insbesondere ein im wesentlichen gleichmässig verteilter Anpressdruck, von der Spannplatte auf das Band bzw. dem Band auf das Spannrad unabhängig von der jeweiligen Banddicke über im wesentlichen die gesamte Länge der Spannplatte ermöglicht wird.

Die Eingriffsverhältnisse lassen sich selbst für unterschiedliche Banddicken alternativ oder ergänzend zur Beweglichkeit der Spannplatte weiter dadurch verbessern, dass die Spannplatte mit einem Radius konkav gewölbt ist, der mit Vorteil zumindest näherungsweise dem Aussenradius des Spannrades entspricht oder geringfügig grösser sein kann. Durch eine solche konkave Ausgestaltung der Spannfläche trägt dazu bei, beim Spannvorgang zwischen der Spannfläche der Spannplatte und der Aussenfläche des Spannrades über vorzugsweise die gesamte Länge der Spannfläche - in Bezug auf die Spannrichtung - einen Spalt mit zumindest näherungsweise konstanter Spalthöhe vorzusehen.

Im Unterschied zur erfindungsgemässen Lösung war bei der bisherigen Lösung eine Verteilung des Anpressdrucks auf einen Flächenabschnitt das Umreifungsband im wesentlichen nur bei einer bestimmten Banddicke möglich, durch die die Wippe eine Position eingenommen hat, bei der die Krümmung der Spannplatte parallel zum Umfang des Spannradius verläuft. Der sich zwischen dem Spannrad und der Spannplatte ergebende Spalt hatte somit nur bei einer bestimmten Banddicke eine über die gesamte Länge der Spannplatte konstante Spalthöhe. Je stärker die Banddicke von dieser einen passenden Banddicke abwich, umso kleiner war sowohl bei der unteren als auch der oberen Bandlage die Fläche, auf die die Spannplatte bzw. das Spannrad einwirken konnten. Mit der erfindungsgemässen Ausgestaltung ist es hingegen nun möglich, die sich durch unterschiedliche Banddicken ergebenden unterschiedlichen Schwenkpositionen der Wippe in Bezug auf das Spannrad so zu kompensieren, dass trotz der dann unterschiedlichen Positionen der Spannwippe die Spannplatte im wesentlichen stets so ausgerichtet sein kann, dass sich über die gesamte Länge der Spannplatte ein Spalt mit im wesentlich konstanter Spalthöhe ergibt, zumindest mit einer geringeren Spalthöhenvariation als bei herkömmlichen Lösungen. Dies ermöglicht über die gesamte Länge der Spannplatte eine gleichmäßigere Druckaufbringung auf das Umreifungsband als bisher.

Die erfindungsgemäße Lösung zeigt in besonders starkem Masse bei kleinen Packstücken (Kantenlänge von ca. 750mm und kleiner) sowie bei runden Packstücken (Durchmesser ca. 500mm - 1000mm) in Verbindung mit hohen Spannkräften Vorteile. Unter diesen Umständen hatte die dann verhältnismässig kleine Bandschlaufe beim Spannen zu einer schockartigen Belastung der unteren Bandlage, also dem Bandende, geführt, durch welche die untere Bandlage gegen die Spannplatte gezogen wird. Aufgrund von stark unterschiedlichen Andruckverhältnissen über die gesamte Länge der Spannplatte konnte bei bisherigen Lösungen ein sicheres Halten des Bandendes in der Umreifungsvorrichtung nicht gewährleistet werden. Die bewegliche Spannplatte weist hier entscheidende Vorteile auf, die sich im wesentlichen darin zeigen, dass auch bei schockartigen Spannbelastungen in Verbindung mit hohen Spannkräften die Bänder von der aufgrund ihrer Beweglichkeit optimaler ausgerichteten Zahnplatte gehalten werden kann.

In einer bevorzugten erfindunsgemässen Ausführungsform kann die relative Beweglichkeit der Spannplatte durch eine Lagerung der Spannplatte an der Wippe unter Verwendung von zueinander nicht-parallelen Lagerflächen der Spannplatte realisiert sein. Nach diesem Prinzip kann insbesondere vorgesehen sein, dass die Spannplatte mit einer konvexen Kontaktfläche versehen ist, die auf einer im wesentlichen ebenen Auflagefläche der Wippe aufliegt. Dies ermöglicht ein Kippen der Spannplatte, wodurch eine Selbstausrichtung und ein Anschmiegen der Spannplatte an den Umfang des Spannrads erfolgen kann. In einer bevorzugten Ausführungsform können auch Massnahmen vorgesehen sein, durch die sich auch eine Selbstausrichtung der Spannplatte in eine Richtung quer zum Bandverlauf erzielen lässt. Eine solche Massnahme kann beispielsweise ein konvexer Verlauf der Lagerfläche der Spannplatte auch quer zum Bandverlauf sein.

Eine weitere vorteilhafte erfindungsgemässe Ausführungsform kann vorsehen, dass die Spannplatte mit einer Führung versehen ist, durch die sich eine Beweglichkeit in eine oder in mehrere vorbestimmte Richtungen ergibt. Die Führungsrichtung kann insbesondere eine Richtung sein, die zumindest im wesentlichen parallel zum Bandverlauf innerhalb der Umreifungsvorrichtung ausgerichtet ist. Ferner kann in einer zweckmässigen Ausgestaltung der Führung für die Spannplatte mittels eines Langlochs und einem darin angeordneten Führungsmittel, wie einer Schraube, ausgebildet sein.

Weitere bevorzugte Ausgestaltungen der Erfindung ergeben sich aus den Ansprüchen, der Beschreibung und der Zeichnung.

Die Erfindung wird anhand von in den Figuren rein schematisch dargestellten Ausführungsbeispielen näher erläutert, es zeigen:
- Fig. 1: eine perspektivische Darstellung einer erfindungsgemässen Umreifungs vorrichtung;
- Fig. 2: das Umreifungsgerät aus Fig. 1 ohne Gehäuse;
- Fig. 3: eine teilweise geschnittene Darstellung des Motors der Umreifungsvorrichtung aus Fig. 1 zusammen mit auf der Motorwelle angeordneten Komponenten;
- Fig. 4: eine stark schematisierte Darstellung des Motors zusammen mit seiner elektronischen Schaltung zur Kommutierung;
- Fig. 5: eine perspektivische Teildarstellung des Antriebsstrangs des Umreifungsgeräts aus Fig. 1;
- Fig. 6: der Antriebsstrang aus Fig. 5 in einer Darstellung aus einer anderen Blickrichtung;
- Fig. 7: eine Seitenansicht des Antriebsstrangs aus Fig. 5 mit der Schweißeinrichtung in einer Ruheposition;
- Fig. 8: eine Seitenansicht des Antriebsstrangs aus Fig. 5 mit der Schweißeinrichtung in einer Position zwischen zwei Endpositionen;
- Fig. 9: eine Seitenansicht des Antriebsstrangs aus Fig. 5 mit der Schweißeinrichtung in einer Schweissposition.
- Fig. 10: eine Seitenansicht auf die Spanneinrichtung des Umreifungsgerätes ohne Gehäuse, in der sich eine Spannwippe in einer Ruhestellung befindet;
- Fig. 11: eine Seitenansicht auf die Spanneinrichtung des Umreifungsgerätes ohne Gehäuse, in der sich eine Spannwippe in einer Spannstellung befindet;
- Fig. 12: die teilweise geschnitten dargestellte Spannwippe des Umreifungsgerätes aus Fig. 10 in einer Seitenansicht;
- Fig. 13: die Spannwippe aus Fig. 12 in einer Frontansicht;
- Fig. 14: ein Detail aus Fig. 12 gemäss der Linie C - C.

Das in den Fig. 1 und 2 gezeigte, ausschliesslich handbetätigte erfindungsgemässe Umreifungsgerät 1 weist ein Gehäuse 2 auf, das die Mechanik des Umreifungsgeräts umgibt und an dem ein Griff 3 zur Handhabung des Geräts ausgebildet ist. Das Umreifungsgerät ist ferner mit einer Grundplatte 4 versehen, deren Unterseite zur Anordnung auf einem zu verpackenden Gegenstand vorgesehen ist. Auf der Grundplatte 4 und am mit der Grundplatte verbundenen nicht näher dargestellten Träger des Umreifungsgeräts sind sämtliche Funktionseinheiten des Umreifungsgeräts 1 befestigt.

Mit dem Umreifungsgerät 1 kann eine in Fig. 1 nicht näher dargestellte Schlaufe eines Plastikbandes, beispielsweise aus Polypropylen (PP) oder Polyester (PET)), die zuvor um den zu verpackenden Gegenstand gelegt wurde, mittels einer Spanneinrichtung 6 des Umreifungsgeräts gespannt werden. Die Spanneinrichtung weist hierzu ein Spannrad 7 auf, mit der das Band für einen Spannvorgang erfasst werden kann. Das Spannrad 7 wirkt hierbei mit einer Wippe 8 zusammen, die mittels eines Wippenhebels 9 von einer Endposition mit Abstand zum Spannrad in eine zweite Endposition um eine Wippenschwenkachse 8a geschwenkt werden kann, in der die Wippe 8 gegen das Spannrad 7 gedrückt wird. Auch das sich zwischen dem Spannrad 7 und der Wippe 8 befindende Band wird hierbei gegen das Spannrad 7 gedrückt. Durch Rotation des Spannrades 7 ist es dann möglich, die Bandschlaufe mit einer für den Verpackungszweck ausreichend hohen Bandspannung zu versehen. Der Vorgang des Spannens und die hierzu in vorteilhafter Weise ausgebildete Wippe 8 wird nachfolgend noch näher erläutert.

Anschliessend kann an einer Stelle der Bandschlaufe, an der zwei Lagen des Bandes übereinander liegen, eine Verschweissung der beiden Lagen mittels der Reibschweisseinrichtung 8 des Umreifungsgeräts erfolgen. Die Bandschlaufe kann hierdurch dauerhaft verschlossen werden. Die Reibschweisseinrichtung 10 ist hierfür mit einem Schweissschuh 11 versehen, der durch mechanischen Druck auf das Umreifungsband und einer gleichzeitig erfolgenden oszillierenden Bewegung mit einer vorbestimmten Frequenz die beiden Lagen des Umreifungsbands anschmilzt. Die plastifizierten bzw. aufgeschmolzenen Bereiche fliessen ineinander und nach einer Abkühlung des Bandes entsteht dann eine Verbindung zwischen den beiden Bandlagen. Soweit erforderlich kann dann die Bandschlaufe von einer Vorratsrolle des Bandes mittels einer nicht näher dargestellten Schneideinrichtung des Umreifungsgerätes 1 abgetrennt werden.

Die Betätigung der Spanneinrichtung 6, der Zustellung der Reibschweisseinrichtung 10 mittels einer Überführungseinrichtung 19 (Fig. 6) der Reibschweisseinrichtung 10 als auch der Einsatz der Reibschweisseinrichtung an sich sowie die Betätigung der Schneideinrichtung erfolgen unter Einsatz lediglich eines gemeinsamen elektrischen Motors 14, der für diese Komponenten jeweils eine Antriebsbewegung zur Verfügung stellt. Zu dessen Stromversorgung ist am Umreifungsgerät ein austauschbarer und insbesondere zur Aufladung entnehmbarer Akkumulator 15 angeordnet. Eine Zuführung von anderer äusserer Hilfsenergie, wie beispielsweise Druckluft oder weitere Elektrizität, ist bei dem Umreifungsgerät gemäss den Fig. 1 und 2 nicht vorgesehen.

Vorliegend weist das tragbare mobile Umreifungsgerät 1 ein als Druckschalter ausgebildetes Betätigungselement 16 auf, das zur Inbetriebnahme des Motors vorgesehen ist. Für das Betätigungselement 16 können mittels eines Schalters 17 drei Modi eingestellt werden. Beim ersten Modus werden durch Betätigen des Betätigungselements 16, ohne dass weitere Aktivitäten eines Bedieners erforderlich sind, nacheinander und automatisiert sowohl die Spanneinrichtung 6 als auch die Reibschweisseinrichtung 10 ausgelöst. Zur Einstellung des zweiten Modus wird der Schalter 17 in einen zweiten Schaltmodus umgeschaltet. In dem zweiten möglichen Modus wird dann durch Betätigen des Betätigungselements 16 nur die Spanneinrichtung 6 ausgelöst. Zur separaten Auslösung der Reibschweisseinrichtung 10 muss ein zweites Betätigungselement 18 vom Bediener betätigt werden. In alternativen Ausführungsformen kann auch vorgesehen sein, dass in diesem Modus zur Auslösung der Reibschweisseinrichtung das erste Betätigungselement 16 ein zweites Mal zu betätigen ist. Der dritte Modus ist eine Art Halbautomatik, bei der die Spanntaste 16 solange zu drücken ist, bis die in Stufen voreinstellbare Spannkraft bzw. Zugspannung im Band erreicht ist. Bei diesem Modus ist es möglich, den Spannprozess durch Loslassen der Spanntaste 16 zu unterbrechen, beispielsweise um am Umreifungsgut unter das Umreifungsband Kantenschützer anzubringen. Durch Drücken der Spanntaste kann der Spannprozess dann wieder fortgesetzt werden. Dieser dritte Modus kann sowohl mit einem separat auszulösenden als auch mit sich einem automatisch anschliessenden Reibschweissvorgang kombiniert werden.

Auf einer in Fig. 3 dargestellten Motorwelle 27 des als bürstenloser, genuteter Innenläufer-Gleichstrommotor 14 ausgebildeten Motors ist eine Getriebeeinrichtung 13 angeordnet. Im hier gezeigten Ausführungsbeispiel wird ein Motor der Fa. Maxon Motor AG, Brünigstrasse 20, 6072 Sachseln, vom Typ ECI40 eingesetzt. Der bürstenlose Gleichstrommotor 14 kann in beiden Drehrichtungen betrieben werden, wobei eine Drehrichtung als Antriebsbewegung der Spanneinrichtung 6 und die andere Drehrichtung als Antriebsbewegung der Schweisseinrichtung 10 benutzt wird.

Der in Fig. 4 rein schematisch gezeigte bürstenlose Gleichstrommotor 14 ist mit einem genuteten Innenläufer (Rotor) 20 mit drei Hall-Sensoren HS1, HS2, HS3, ausgebildet. Dieser EC-Motor (elektronisch kommutierter Motor) weist in seinem Rotor 20 einen Permanentmagneten auf und ist mit einer elektronischen Steuerung 22 versehen, die zur elektronischen Kommutierung im Stator 24 vorgesehen ist. Die elektronische Steuerung 22 ermittelt über die Hall-Sensoren HS1, HS2, HS3, die im Ausführungsbeispiel auch die Funktion von Lagesensoren übernehmen, die jeweilige momentane Position des Rotors 20 und schaltet das elektrische Magnetfeld in den Wicklungen des Stators 24. Es können somit die Phasen (Phase 1, Phase 2, Phase 3) in Abhängigkeit von der Lage des Rotors 20 geschaltet werden, um eine Drehbewegung des Rotors in eine bestimmte Drehrichtung, mit einer vorbestimmbaren variablen Drehzahl und Drehmoment zu bewirken. Im vorliegenden Fall wird ein sogenannter "1 Quadrant Motorantriebsverstärker" eingesetzt, welcher dem Motor die Spannung, sowie Spitzen- und Dauerstrom zur Verfügung stellt und diese regelt. Der Stromfluss für nicht näher dargestellte Spulenstränge des Stators 24 wird über eine Brückenschaltung 25 (MOSFET Transistoren) geregelt, d.h. kommutiert. Ferner ist ein nicht weiter dargestellter Temperatursensor am Motor vorgesehen. Es können so Drehrichtung, Drehgeschwindigkeit, Strombegrenzung und die Temperatur überwacht und gesteuert werden. Die Kommutierung ist als eigener Printbauteil aufgebaut und im Umreifungsgerät separat vom Motor untergebracht.

Die Stromversorgung wird durch den als Lithium-Ionen Akku ausgebildeten Akkumulator 15 sichergestellt. Derartige Akkus basieren auf mehreren eigenständigen Lithium-Ionen Zellen, in denen jeweils zumindest im wesentlichen separat voneinander chemische Prozesse zur Erzeugung eines Potentialunterschieds zwischen zwei Pole der jeweiligen Zelle ablaufen. Im Ausführungsbeispiel handelt es sich um einen Lithium-Ionen Akku des Herstellers Robert Bosch GmbH, D-70745 Leinfelden-Echterdingen. Der Akku des Ausführungsbeispiels weist acht Zellen auf und hat eine Kapazität von 2,6 Amperestunden.Als aktives Material bzw. als negative Elektrode des Lithium-Ionen Akkumulators ist Graphit vorgesehen. Die positive Elektrode des Akkumulators weist oftmals Lithium-Metalloxide auf, insbesondere in Form von Schichtstrukturen. Als Elektrolyt werden üblicherweise wasserfreie Salze, wie Lithium-Hexafluorphosphat oder Polymere verwendet. Die von einem konventionellen Lithium-Ionen Akku abgegebene Spannung beträgt üblicherweise 3,6 Volt. Die Energiedichte solcher Akkumulatoren beträgt etwa 100 Wh/kg - 120 Wh/kg.

Die Getriebeeinrichtung 13 weist einen auf der motorseitigen Antriebswelle angeordneten Freilauf 36 auf, auf dem ein Sonnenrad 35 einer ersten Planetengetriebestufe angeordnet ist. Der Freilauf 36 gibt nur bei einer der beiden möglichen Drehrichtungen des Antriebs die Drehbewegung an das Sonnenrad 35 weiter. Das Sonnenrad 35 kämmt mit drei Planentenrädern 37, die in an sich bekannter Weise in Eingriff mit einem feststehenden Hohlrad 38 stehen. Jedes der Planetenräder 37 ist wiederum auf einer jeweils ihm zugeordneten Welle 39 angeordnet, die jeweils einstückig mit einem Abtriebsrad 40 verbunden ist. Die Rotation der Planetenräder 37 um die Motorwelle 27 ergibt eine Drehbewegung des Abtriebsrades 40 um die Motorwelle 27 und bestimmt eine Drehgeschwindigkeit dieser Drehbewegung des Abtriebsrades 40. Neben dem Sonnenrad 35 befindet sich auch das Abtriebsrad 40 auf dem Freilauf 36 und ist damit ebenfalls auf der Motorwelle gelagert. Dieser Freilauf 36 führt dazu, daß sich sowohl das Sonnenrad 35 als auch das Abtriebsrad 40 nur bei einer Drehrichtung der Rotationsbewegung der Motorwelle 27 mitdrehen. Der Freilauf 29 kann beispielsweise vom Typ INA HFL0615 sein, wie er vom Unternehmen Schaeffler KG, D-91074 Herzogenaurach angeboten wird.

Die Getriebeeinrichtung 13 weist auf der motorseitigen Ausgangswelle 27 ferner ein zu einer zweiten Planetengetriebestufe gehörendes verzahntes Sonnenrad 28 auf, durch dessen Ausnehmung zwar die Welle 27 durchgeführt ist, hierbei die Welle 27 jedoch nicht mit dem Sonnenrad 28 verbunden ist. Das Sonnenrad ist an einer Scheibe 34 befestigt, die wiederum mit den Planetenrädern 37 verbunden ist. Die Rotationsbewegung der Planetenräder 37 um die motorseitige Ausgangswelle 27 wird somit auf die Scheibe 34 übertragen, die wiederum ihre Rotationsbewegung drehzahlidentisch auf das Sonnenrad 28 überträgt. Das Sonnenrad 28 kämmt mit mehreren Planetenrädern, nämlich drei, jeweils auf einer parallel zur Motorwelle 27 verlaufenden Welle 30 angeordnetem Zahnrädern 31. Die Wellen 30 der drei Zahnräder 31 sind ortsfest angeordnet, d.h. sie rotieren nicht um die Motorwelle 27. Die drei Zahnräder 31 sind wiederum mit einem Innenverzahnten Zahnkranz in Eingriff, der auf seiner Aussenseite einen Nocken 32 aufweist und nachfolgend als Nockenrad 33 bezeichnet wird. Das Sonnenrad 28, die drei Zahnräder 31 sowie das Nockenrad 33 sind Bestandteile der zweiten- Planetengetriebestufe. Die beim Planetengetriebe eingangsseitige Rotationsbewegegung der Welle 27 sowie die Rotationsbewegung des Nockenrads 33 stehen in einem Verhältnis von 60:1, d.h. durch das zweistufige Planetengetriebe findet eine 60-fache Untersetzung statt.

Am Ende der Motorwelle 27 ist zudem auf einem zweiten Freilauf 42 ein Kegelrad 43 angeordnet, das mit einem nicht näher dargestellten zweiten Kegelrad in Eingriff steht. Dieser Freilauf 42 überträgt ebenfalls nur bei einer Drehrichtung der Motorwelle 27 die Drehbewegung. Die Drehrichtung, bei denen der Freilauf 36 des Sonnenrads 35 und der Freilauf 42 die Rotationsbewegung der Motorwelle 27 übertragen sind zueinander entgegensetzt. Dies bedeutet, bei der einen Drehrichtung dreht nur der Freilauf 36 und bei der anderen Drehrichtung nur der Freilauf 42 mit.

Das zweite Kegelrad ist an einem Ende einer nicht näher dargestellten Spannwelle angeordnet, die an ihrem anderen Ende ein weiteres Planetenradgetriebe 46 trägt (Fig. 2). Die Antriebsbewegung des Elektromotors in einer bestimmten Drehrichtung wird somit die beiden Kegelräder 43 an die Spannwelle übertragen. Über ein Sonnenrad 47 sowie drei Planetenrädern 48 wird hierdurch das als innenverzahntes Hohlrad ausgebildete Spannrad 49 der Spanneinrichtung 6 in Rotation versetzt. Das an seiner Aussenfläche mit einer Oberflächenstruktur versehene Spannrad 7 nimmt bei seiner Rotationsbewegung das jeweilige Umreifungsband durch einen Reibschluss mit, wodurch auf die Bandschlaufe die vorgesehene Bandspannung aufgebracht wird.

Das Abtriebsrad 40 ist im Bereich seiner äußeren Umfangsfläche als Zahnrad ausgebildet auf dem ein Zahnriemen 50 eines Hülltriebes angeordnet ist (Fig. 5 und Fig. 6). Der Zahnriemen 50 umschlingt zudem ein gegenüber dem Abtriebsrad 40 im Durchmesser kleineres Ritzel 51, dessen Welle einen Exzenterantrieb 52 für eine oszillierende hin- und her Bewegung des Schweissschuhs 53 antreibt. Anstelle eines Zahnriemenantriebs könnte auch jede andere Form von Hülltrieben vorgesehen sein, beispielsweise ein Keilriemen- oder Kettenantrieb. Der Exzenterantrieb 52 weist eine Exzenterwelle 54 auf, auf der ein Exzenter 55 angeordnet ist, auf dem wiederum ein Schweissschuharm 56 mit einer kreisrunden Ausnehmung sitzt. Die exzentrische Rotationsbewegung des Exzenters 55 um die Rotationsachse 57 der Exzenterwelle 54 führt zu einer translatorischen oszillierenden Hin- und Herbewegung des Schweissschuhs 53. Sowohl der Exzenterantrieb 52 als auch der Schweissschuh 53 selbst können auch in jeder anderen an sich vorbekannten Weise ausgebildet sein.

Die Schweisseinrichtung ist ferner mit einer Kniehebeleinrichtung 60 versehen, mittels der die Schweisseinrichtung von einer Ruheposition (Fig. 7) in eine Schweissposition (Fig. 9) überführt werden kann. Die Kniehebeleinrichtung 60 ist am Schweissschuharm 56 befestigt und hierbei mit einem am Schweissschuharm 56 schwenkbar angelenkten längeren Kniehebel 61 versehen. Die Kniehebeleinrichtung 60 ist ferner mit einem um eine Schwenkachse 62 schwenkbar angelenkten Schwenkelement 63 versehen, das in der Kniehebeleinrichtung 60 als kürzerer Kniehebel fungiert. Die Schwenkachse 62 des Schwenkelements 63 verläuft hierbei parallel zu den Achsen der Motorwelle 27 und der Exzenterwelle 57.

Die Schwenkbewegung wird mittels des Nockens 32 des Nockenrads 33 in Gang gesetzt, der bei der Drehbewegung im Gegenuhrzeigersinn - bezogen auf die Darstellungen der Fig. 7 bis 9 - des Nockenrades 33 unter das Schwenkelement 63 gelangt (Fig. 8). Eine rampenartig ansteigende Fläche 32a des Nockens 32 berührt hierbei ein in das Schwenkelement 63 eingesetztes Kontaktelement 64. Das Schwenkelement 63 wird hierdurch im Uhrzeigersinn um seine Schwenkachse 62 gedreht. Im Bereich einer konkaven Ausnehmung des Schwenkelements 63 ist eine nach dem Prinzip "Kolben-Zylinder" zweiteilige längsveränderliche Kniehebelstange des Kniehebels 61 um eine Schwenkachse 69 schwenkbar angeordnet. Letzterer ist zudem an einer als weitere Schwenkachse 65 ausgebildeten Anlenkstelle 65 des Schweissschuharms 56 in der Nähe zum Schweißschuh 53 und mit Abstand zur Schwenkachse 57 des Schweissschuharms 56 drehbar angelenkt. Zwischen den beiden Enden der längsveränderlichen Kniehebelstange ist auf dieser eine Druckfeder 67 angeordnet, durch die der Kniehebel 61 sowohl gegen den Schweissschuharm 56 als auch gegen das Schwenkelement 63 gedrückt wird. Das Schwenkelement 63 ist somit in Bezug auf seine Schwenkbewegungen mit dem Kniehebel 61 und dem Schweissschuharm 56 wirkverbunden.

Wie in den Darstellungen der Fig. 7 und 9 zu entnehmen ist, befindet sich in der Ruheposition eine durch-den Kniehebel 61 verlaufende (imaginäre) Verbindungslinie 68 der beiden Anlenkstellen des Kniehebels 61 zwischen der Schwenkachse 62 des Schwenkelements 63 und dem Nockenrad 33, also auf der einen Seite der Schwenkachse 62. Durch Betätigen des Nockenrads 33 wird das Schwenkelement 63 - in Bezug auf die Darstellungen der Fig. 7 bis 9 - in Uhrzeigerrichtung gedreht. Hierbei wird der Kniehebel 61 vom Schwenkelement 63 mit genommen. In Fig. 8 ist eine Zwischenposition des Kniehebels 61 gezeigt, in der die Verbindungslinie 68 der Anlenkstellen 65, 69 die Schwenkachse 62 des Schwenkelements 63 schneidet. In der in Fig. 9 gezeigten Endposition der Bewegung (Schweissposition) befindet sich der Kniehebel 61 mit seiner Verbindungslinie 68 dann in Bezug auf das Nockenrad 33 und der Ruheposition auf der anderen Seite der Schwenkachse 62 des Schwenkelements 63. Bei dieser Bewegung wird der Schweissschuharm 56 durch den Kniehebel 61 von seiner Ruheposition durch Drehung um die Schwenkachse 57 in die Schweissposition überführt. In letzterer drückt die Druckfeder 67 das Schwenkelement 63 gegen einen nicht näher dargestellten Anschlag und den Schweissschuh 53 auf die beiden miteinander zu verschweissenden Bandlagen. Der Kniehebel 61 und damit auch der Schweissschuharm 56 befindet sich somit in einer stabilen Schweissposition.

Die in der Darstellung von Fig. 6 und 9 im Gegenuhrzeigersinn verlaufende Antriebsbewegung des Elektromotors, wird vom Zahnriemen 50 auf den nun durch die Kniehebeleinrichtung 60 in die Schweissposition überführten Schweissschuh 53 übertragen, der auf die beiden Bandlagen gedrückt und sich in einer oszillierenden Bewegung hin- und her bewegt. Die Schweisszeit zur Erzeugung einer Reibschweissverbindung wird hierbei dadurch bestimmt, dass die einstellbare Anzahl der Umdrehungen des Nockenrads 33 ab dem Zeitpunkt mitgezählt wird, ab dem der Nocken 32 das Kontaktelement 64 betätigt. Hierzu wird die Anzahl der Umdrehungen der Welle 27 des bürstenlosen Gleichstrommotors 14 mitgezählt, um die Position des Nockenrads 33 zu bestimmen, ab dem der Motor 14 abgestellt und damit der Schweissprozess beendet werden soll. Hierbei soll vermieden werden, dass beim Abstellen des Motors 14 der Nocken 32 unter dem Kontaktelement 64 stehen bleibt. Für das Abstellen des Motors 14 sind deshalb nur Relativpositionen des Nockens 32 gegenüber dem Schwenkelement 63 vorgesehen, bei denen der Nocken 32 sich nicht unterhalb des Schwenkelements befindet. Dies stellt sicher, dass der Schweissschuharm 56 von der Schweissposition wieder zurück in die Ruheposition (Fig. 7) schwenken kann. Hierdurch wird insbesondere eine Position des Nockens 32 vermieden, bei der der Nocken 32 den Kniehebel 61 in einer Totpunktlage anordnen würde, d.h. in einer Position in welcher die Verbindungslinie 68 der beiden Anlenkstellen die Schwenkachse 62 des Schwenkelements 63 - wie in Fig. 8 dargestellt - schneidet. Da eine solche Position vermieden wird, kann nun mittels einer Betätigung des Wippenhebels die Wippe (Fig. 2) vom Spannrad 7 gelöst und hierbei zudem der Kniehebel 61 in Richtung auf das Nockenrad 33 in die in Fig. 7 gezeigte Position geschwenkt werden. Nachdem die Bandschlaufe aus dem Umreifungsgerät entnommen ist, ist letzteres für einen weiteren Umreifungsvorgang bereit.

Die beschriebenen nacheinander ablaufenden Vorgänge "Spannen" und "Verschweissen" können in einem Schaltzustand des Betätigungselements 16 gemeinsam ausgelöst werden. Hierzu ist das Betätigungselement 16 einmal zu betätigen, wodurch der Elektromotor 14 zuerst in der ersten Drehrichtung läuft und hierbei (ausschliesslich) die Spanneinrichtung 6 angetrieben wird. Die auf das jeweilige Band aufzubringende Bandspannung kann am Umreifungsgerät vorzugsweise mittels einer Drucktaste in neun Stufen, die neun unterschiedlichen Bandspannungswerten entsprechen, eingestellt werden. Alternativ hierzu könnte auch eine stufenlose Einstellung der Bandspannung vorgesehen sein. Da der Motorstrom vom Drehmoment des Spannrades 7 und dieses wiederum von der momentanen Bandspannung abhängig ist, kann die aufzubringenden Bandspannung in Form eines Grenzwertes des Motorstroms über Drucktasten in neun Stufen an der Regelelektronik des.Umreifungsgeräts eingestellt werden.

Nach Erreichen eines einstellbaren und damit vorbestimmbaren Grenzwertes für den Motorstrom bzw. für die Bandspannung, wird der Motor 14 von seiner Steuerung 22 abgestellt. Unmittelbar darauf wird der Motor von der Steuerung 22 in nun umgekehrter Drehrichtung betrieben. Hierdurch wird in der zuvor beschriebenen Weise der Schweissschuh 53 auf die beiden übereinander liegenden Bandlagen abgesenkt und die oszillierende Bewegung des Schweissschuhs zur Erzeugung der Reibschweissverbindung ausgeführt.

Durch Betätigen des Schalters 17 kann das Betätigungselement 16 nur mit der Funktion der Auslösung- der Spanneinrichtung belegt werden. Ist eine solche Einstellung vorgenommen, wird durch Betätigen des Betätigungselements nur die Spanneinrichtung in Betrieb genommen und nach Erreichen der voreingestellten Bandspannung wieder abgestellt. Um den Reibschweissvorgang auszulösen muss das zweite Betätigungselement 18 betätigt werden. Bis auf die separate Auslösung ist die Funktion der Reibschweissseinrichtung jedoch identisch mit dem anderen Modus des ersten Betätigungselements.

Wie bereits zuvor erläutert wurde, kann die Wippe 8 durch Betätigung des in den Fig. 2, 10, 11 dargestellten Wippenhebels 9 Schwenkbewegungen um die Wippenachse 8a ausführen. Die Wippe wird hierzu mittels einer hinter dem Spannrad 7 und deshalb in Fig. 2 nicht erkennbaren, drehbaren Nockenscheibe bewegt. Über den Wippenhebel 9 kann die Nockenscheibe eine Drehbewegung von ca. 30° ausführen und die Wippe 8 bzw. Spannplatte 12 relativ zum Spannrad 7 bewegen, was ein Einlegen des Bandes in das Umreifungsgerät bzw. zwischen das Spannrad 7 und Spannplatte 12 ermöglicht.

Hierdurch kann auch die im Bereich des freien Endes der Wippe an letzterer angeordnete verzahnte Spannplatte 12 von einer in Fig, 10 gezeigten Ruhestellung in eine aus Fig. 11 hervorgehende Spannstellung und wieder zurück geschwenkt werden. In der Ruhestellung weist die Spannplatte 12 einen ausreichend grossen Abstand zum Spannrad 7 auf, damit ein Umreifungsband zwischen das Spannrad und die Spannplatte zweilagig angeordnet werden kann, wie dies für die Bildung eines Verschlusses an einer Bandschlaufe erforderlich ist. In der Spannstellung wird die Spannplatte 12 in an sich bekannter Weise beispielsweise mittels einer auf die Wippe wirkenden Federkraft, gegen das Spannrad 7 gedrückt, wobei anders als in Fig. 11 dargestellt, bei einem Umreifungsvorgang sich das zweilagige Band zwischen der Spannplatte und dem Spannrad befindet und somit zwischen den beiden letztgenannten kein Kontakt stattfinden sollte. Die dem Spannrad 7 zugewandte verzahnte Oberfläche 12a (Spannfläche) ist konkav gekrümmt, wobei der Krümmungsradius dem Radius des Spannrades 7 entspricht, oder geringfügig grösser ist.

Wie insbesondere in den Fig. 10 und 11 sowie in der Detaildarstellungen der Fig. 12 - 14 zu erkennen ist, ist die verzahnte Spannplatte 12 in einer nutenförmigen Ausnehmung 71 der Wippe angeordnet. Die Länge - in Bezug auf die Bandverlaufsrichtung - der Ausnehmung 71 ist grösser als die Länge der Spannplatte 12. Zudem ist die Spannplatte 12 mit einer konvex gekrümmten Kontaktfläche 12b versehen, mit der sie in der Ausnehmung 71 der Wippe 8 auf einer ebenen Auflagefläche 72 gelagert ist. Wie sich insbesondere aus den Fig. 11 und 12 ergibt, verläuft die konvexe Krümmung in eine Richtung parallel zur Bandverlaufsrichtung 70, während die Kontaktfläche 12b quer zu dieser Richtung eben ausgebildet ist (Fig. 13). Aufgrund dieser Ausgestaltung ist die Spannplatte 12 in der Lage in Bandverlaufsrichtung 70 relativ zur Wippe 8 und zum Spannrad 7 Kippbewegungen auszuführen. Des Weiteren ist die Spannplatte 12 mit einer von unten durch die Wippe durchgeführten Schraube 73 an der Wippe 8 befestigt. Die Schraube befindet sich hierzu in einem Langloch 74 der Wippe, deren Längserstreckung parallel zum Bandverlauf 70 in der Umreifungsvorrichtung verläuft. Die Spannplatte 12 ist hierdurch neben der Verkippbarkeit zusätzlich auch noch längsverschieblich an der Wippe 8 angeordnet.

Bei einem Spannvorgang wird zunächst die Spannwippe 8 aus der Ruhestellung (Fig. 10) in die Spannstellung (Fig. 11) überführt. In der Spannstellung drückt die federkraftbelastete Wippe 8 die Spannplatte 12 in Richtung auf das Spannrad und klemmt hierbei beide Bandlagen zwischen dem Spannrad 7 und der Spannplatte 12 ein. Aufgrund unterschiedlicher Banddicken können sich hierbei unterschiedliche Abstände der Spannplatte 12 von der Umfangsfläche 7a des Spannrades 7 ergeben. Dies hat nicht nur unterschiedliche Schwenkpositionen der Wippe 8 zur Folge, sondern auch unterschiedliche Position der Spannplatte 12 in Bezug auf die Umfangsrichtung des Spannrades 7. Um dennoch gleichmässige Anpressverhältnisse zu erzielen richtet sich die Spannplatte 12 beim Anpressvorgang an das Band durch eine Längsbewegung in der Ausnehmung 71 sowie eine Kippbewegung über die Kontaktfläche 12b auf der Auflagefläche 72 selbständig so aus, dass die Spannplatte 12 über ihre gesamte Länge möglichst gleichmässigen Druck auf das Umreifungsband ausübt. Wird nun das Spannrad 7 eingeschaltet, hält die Verzahnung der Spannplatte 12 die untere Bandlage fest, während das Spannrad 7 mit seiner verzahnten Umfangsfläche 7a die obere Bandlage erfasst. Die Rotationsbewegung des Spannrades 7 sowie der geringere Reibungskoeffizient zwischen den beiden Bandlagen führt dann dazu, dass das Spannrad die obere Bandlage zurückzieht und somit die Spannung in der Bandschlaufe bis zum gewünschten Zugspannungswert erhöht.

**Bezugszeichenliste**

| | | | |
|---|---|---|---|
| 1 | Umreifungsgerät 1 | 30 | Welle |
| 2 | Gehäuse | 31 | Zahnrad |
| 3 | Griff | 32 | Nocken |
| 4 | Grundplatte | 32a | Fläche |
| 6 | Spanneinrichtung | 33 | Nockenrad |
| 7 | Spannrad | 35 | Sonnenrad |
| 7a | Umfangsfläche | 36 | Freilauf |
| 8 | Wippe | 37 | Planetenrad |
| 8a | Wippenschwenkachse | 38 | Hohlrad |
| 9 | Wippenhebel | 39 | Welle |
| 10 | Reibschweisseinrichtung | 40 | Abtriebsrad |
| 11 | Schweissschuh | 42 | Freilauf |
| 12 | Spannplatte | 43 | Kegelrad |
| 12a | Spannfläche | 46 | Planetenradgetriebe |
| 12b | Kontaktfläche | 47 | Sonnenrad |
| 13 | Getriebeeinrichtung | 48 | Planetenrad |
| 14 | elektrischer Gleichstrommotor | 49 | Spannrad |
| 15 | Akkumulator | 50 | Zahnriemen |
| 16 | Betätigungselement | 51 | Ritzel |
| 17 | Schalter | 52 | Exzenterantrieb |
| 18 | Betätigungselement | 53 | Schweissschuh |
| 19 | Überführungseinrichtung | 54 | Exzenterwelle |
| 20 | Rotor | 55 | Exzenter |
| HS1 | Hallsensor | 56 | Schweissschuharm |
| HS2 | Hallsensor | 57 | Rotationsachse Exzenterwelle |
| HS3 | Hallsensor | 60 | Kniehebeleinrichtung |
| 22 | elektronische Steuerung | 61 | längerer Kniehebel |
| 24 | Stator | 62 | Schwenkachse |
| 25 | Brückenschaltung | 63 | Schwenkelement |
| 27 | motorseitige Ausgangswelle | 64 | Kontaktelement |
| 28 | Sonnenrad | 65 | Schwenkachse |
| 66 | Schwenkachse | 72 | Auflagefläche |
| 67 | Druckfeder | 73 | Schraube |
| 68 | Verbindungslinie | 74 | Langloch |
| 69 | Schwenkachse | | |
| 70 | Bandverlaufsrichtung | | |
| 71 | Ausnehmung | | |

## Patentansprüche

1. Umreifungsvorrichtung, insbesondere mobile Umreifungsvorrichtung, zur Umreifung von Packgut mit einem Umreifungsband, die eine Spanneinrichtung (6) zur Aufbringung einer Bandspannung auf eine Schlaufe eines Umreifungsbandes, die ein rotativ antreibbares Spannrad (7) sowie ein relativ zum Spannrad (7) schwenkbare und mit dem Spannrad (7) zusammenwirkende Spannwippe (8) aufweist, wobei an der Spannwippe (8) eine Spannplatte (12) zur Auflage eines Umreifungsbandes angeordnet ist und eine Distanz zwischen der Spannplatte (12) und dem Spannrad (7) zur Aufbringung einer Spannkraft auf das Band veränderbar ist,
eine Verbindungseinrichtung, insbesondere eine Schweißeinrichtung wie eine Reibschweißeinrichtung (10), zur Erzeugung einer Verbindung an zwei übereinander liegenden Bereichen der Schlaufe des Umreifungsbandes, aufweist, **gekennzeichnet,**
**durch** Mittel, durch die zusätzlich zur Schwenkbarkeit der Spannwippe (8) eine Veränderbarkeit der relativen Position der Spannplatte (12) in Bezug auf das Spannrad (7) aufgrund einer schwimmenden Lagerung der Spannplatte (12) an der Spannnwippe (8) erzeugbar ist.

2. Mobile Umreifungsvorrichtung nach Anspruch 1, **dadurch gekennzeichnet, dass** die Spannplatte (12) an der Spannwippe (8) beweglich gelagert ist.

3. Mobile Umreifungsvorrichtung nach Anspruch 2, **dadurch gekennzeichnet, dass** die Spannplatte (12) an der Spannwippe in zumindest eine Richtung relativ zur Spannwippe (8) längsbeweglich gelagert ist.

4. Mobile Umreifungsvorrichtung nach Anspruch 3, **gekennzeichnet durch** eine langlochartige Ausnehmung (71, 74) zur längsbeweglichen Befestigung der Spannplatte (12) an der Spannwippe (8).

5. Mobile Umreifungsvorrichtung nach zumindest einem der vorhergehenden Ansprüche, **gekennzeichnet durch** eine konvex gekrümmte Kontaktfläche, mit der die Spannplatte an der Spannwippe gelagert ist

6. Mobile Umreifungsvorrichtung nach zumindest einem der vorhergehenden Ansprüche, **gekennzeichnet durch** eine taumelnde Lagerung der Spannplatte an der Spannwippe.

7. Mobile Umreifungsvorrichtung nach zumindest einem der vorhergehenden Ansprüche, **gekennzeichnet durch** Mittel, mit denen die Spannwippe während des Spannvorgängs in Richtung auf das Spann rad kraftbelastbar ist.

8. Mobile Umreifungsvorrichtung nach zumindest einem der vorhergehenden Ansprüche, **dadurch gekennzeichnet, daß** eine Spannfläche der Spannplatte, die zum Kontakt mit einem Umreifungsband vorgesehen ist, eine konkave Krümmung aufweist.

9. Mobile Umreifungsvorrichtung nach Anspruch 8, **dadurch gekennzeichnet, daß** ein Krümmungsradius der Spannfläche gleich oder größer als ein Radius einer Umfangsfläche des Spannrades ist.

10. Mobile Umreifungsvorrichtung nach zumindest einem der vorhergehenden Ansprüche, **gekennzeichnet durch** einen aufladbaren Energiespeicher zur Speicherung von Energie, insbesondere von elektrischer, mechanischer, elastischer oder potentieller Energie, die als Antriebsenergie zumindest für die Verbindungseinisseinrichtung zur Erzeugung der Verbindung freigebbar ist,

## Claims

1. Strapping device, in particular a mobile strapping device, for strapping packaged goods with a strapping band, having a tensioning unit (6) for applying band tensioning to a loop of a strapping band, which tensioning unit (6) has a rotatingly drivable tensioning wheel (7) and a tensioning compensator (8) which is pivotable in relation to the tensioning wheel (7) and interacts with the tensioning wheel (7), wherein a tensioning plate (12) for bearing a strapping band is disposed on the tensioning compensator (8), and spacing between the tensioning plate (12) and the tensioning wheel (7) for applying a tensioning force on the band is modifiable, and having a connection unlit, in particular a welding unit, such as a friction-welding unit (10), for creating a connection on two regions of the loop of the strapping band which lie on top of one another,
**characterized**
**by** means by which, in addition to the pivotability of the tensioning compensator (8), modifiability of the relative position of the tensioning plate (12) in relation to the tensioning wheel (7) by way of a floating mounting of the tensioning plate (12) on the tensioning compensator (8) is creatable.

2. Mobile strapping device according to Claim 1, **characterized in that** the tensioning plate (12) is movably mounted on the tensioning compensator (8).

3. Mobile strapping device according to Claim 2, **characterized in that** the tensioning plate (12) is mounted on the tensioning compensator so as to be longitudinally movable in at least one direction in relation to the tensioning compensator (8).

4. Mobile strapping device according to Claim 3, **characterized by** a slot-type recess (71, 74) for fastening the tensioning plate (12) on the tensioning compensator (8) in a longitudinally movable manner.

5. Mobile strapping device according to at least one of the preceding claims, **characterized by** a contact face which is curved in a convex manner and by which the tensioning plate is mounted on the tensioning compensator.

6. Mobile strapping device according to at least one of the preceding claims, **characterised by** wobbling mounting of the tensioning plate on the tensioning compensator.

7. Mobile strapping device according to at least one of the preceding claims, **characterized by** means by which during the tensioning operation the tensioning compensator is stressable by force in the direction of the tensioning wheel.

8. Mobile strapping device according to at least one of the preceding claims, **characterized in that** a tensioning face of the tensioning plate which is provided for contact with a strapping band has a concave curvature.

9. Mobile strapping device according to Claim 8, **characterized in that** a radius of curvature of the tensioning face is equal to or larger than a radius of a circumferential face of the tensioning wheel.

10. Mobile strapping device according to at least one of the preceding claims, **characterized by** a chargeable energy accumulator for storing energy, in particular electrical, mechanical, elastic or potential energy which, for creating the connection, is releasable as driving energy at least for the connection unit.

## Revendications

1. Dispositif de banderolage, en particulier dispositif de banderolage mobile, destiné au banderolage de produit à emballer avec une bande de banderolage, qui présente un dispositif de tension (6) pour appliquer une tension de bande à une boucle d'une bande de banderolage, qui présente une roue de tension (7) à entraînement rotatif ainsi qu'une bascule de tension (8) pouvant pivoter par rapport à la roue de tension (7) et coopérant avec la roue de tension (7), dans lequel une plaque de tension (12) destinée à appuyer une bande de banderolage est disposée sur la bascule de tension (8) et une distance entre la plaque de tension (12) et à roue de tension (7) est variable pour l'application d'une force de tension à la bande, et un dispositif de jonction, en particulier un dispositif de soudage comme un dispositif de soudage par friction (10), pour la production d'une jonction à deux régions superposées de la boucle de la bande de banderolage, **caractérisé par** des moyens, par lesquels, en plus de la possibilité de pivotement de la bascule de tension (8), il est possible de produire une variabilité de la position relative de la plaque de tension (12) par rapport à la roue de tension (7) en raison d'un appui flottant de la plaque de tension (12) sur la bascule de tension (8).

2. Dispositif de banderolage mobile selon la revendication 1, **caractérisé en ce que** la plaque de tension (12) est montée de maçon mobile sur la bascule de tension (8).

3. Dispositif de banderolage mobile selon la revendication 2, **caractérisé en ce que** la plaque de tension (12) est montée sur la bascule de tension d'une façon mobile longitudinalement dans au moins une direction par rapport à la bascule de tension (8).

4. Dispositif de banderolage mobile selon la revendication 3, **caractérisé par** un évidement de type trou oblong (71, 74) pour la fixation longitudinalement mobile de la plaque de tension (12) sur la bascule de tension (8).

5. Dispositif de banderolage mobile selon au moins une des revendications précédentes, **caractérisé par** une face de contact courbe convexe, avec laquelle la plaque de tension est montée sur la bascule de tension.

6. Dispositif de banderolage mobile selon au moins une des revendication précédentes, **caractérisé par** une montage oscillant de la plaque de tension sur la bascule de tension.

7. Dispositif de banderolage mobile selon au moins une des revendication précédentes, **caractérisé par** des moyens avec lesquels la bascule de tension peut être soumise à une force en direction de la roue de tension pendant l'opération de tension.

8. Dispositif de banderolage mobile selon au moins une des revendications précédentes, **caractérisé en ce qu'**une face de tension de la plaque de tension, qui est prévue pour le contact avec une bande de banderolage, présente une courbure concave.

9. Dispositif de banderolage mobile selon la revendication 8, **caractérisé en ce qu'**un rayon de courbure de la face de tension est égal ou supérieur à un rayon d'une face périphérique de la roue de tension.

10. Dispositif de banderolage mobile selon au moins une des revendications précédentes, **caractérisé par** un accumulateur d'énergie rechargeable pour l'accumulation d'énergie, en particulier d'énergie électrique, mécanique, élastique ou potentielle, qui peut être libérée en tant qu'énergie d'entraînement au moins pour le dispositif de jonction pour la réalisation de la fonction.
